# EUROPÄISCHE PATENTSCHRIFT

(11) **EP 1 357 642 B1**
(45) Veröffentlichungstag und Bekanntmachung des Hinweises auf die Patenterteilung: **10.10.2012**
(21) Anmeldenummer: 03008684.7
(22) Anmeldetag: 16.04.2003
(51) Int. Cl.: H01R 9/26

(54) **Anschlusssystem**
Connection device
Dispositif de raccordement

(30) Priorität: 26.04.2002 DE 10218567
(43) Veröffentlichungstag der Anmeldung: 29.10.2003
(73) Patentinhaber: Wieland Electric GmbH, 96052 Bamberg (DE)
(72) Erfinder: Süss, Christian, 96129 Strullendorf (DE)
(74) Vertreter: Tergau & Walkenhorst

(56) Entgegenhaltungen:
- EP-A- 0 554 519
- CH-A- 628 467
- DE-A- 19 960 838
- DE-A1- 3 710 896
- DE-A1- 19 617 114
- DE-A1- 19 642 086
- DE-C- 19 708 911
- GB-A- 2 309 835
- US-A1- 2001 051 466
- US-B2- 6 471 552

## Beschreibung

Die Erfindung betrifft ein Anschlusssystem mit einer Stromschiene und einem Kontaktfuß sowie mit einem Klemmelement und einer Tragschiene mit einem Tragschienenrand, wobei das Klemmelement den Tragschienenrand hintergreift und den Kontaktfuß an der Tragschiene fixiert.

Ein derartiges, zum Beispiel aus EP 0 554 519 B1 bekanntes Anschlusssystem ist üblicherweise Tell einer Schutzleiterklemme oder einer Erdleiterschutzklemme, die ihrerseits zur Herstellung einer leitenden Verbindung zwischen einem oder mehreren elektrischen Leitern und einer Schutzleiter-Sammelschiene dient. Dazu ist das eine Stromschiene mit Leiteranschlüssen und einen mit dieser verbundenen Befestigungs- oder Kontaktfuß aufweisende Anschlusssystem in ein Isolierstoffgehäuse der Schutzleiter- oder Erdleiter-Reihenklemme eingelegt. Der metallische Befestigungsfuß verbindet die Stromschiene mit der auch als Trag- oder Hutschiene bezeichneten Schutzleiter-Sammelschiene.

Die Kontaktierung von Kontaktfuß und Stromschiene erfolgt bei dem bekannten Anschlusssystem durch eine feste mechanische und dabei unlösbare Verbindung, beispielsweise gemäß dem deutschen Gebrauchsmuster DE 77 12 331 U1 mittels einer Schweiß-, Löt- oder Nietverbindung zwischen dem Kontaktfuß und der Stromschiene. Zur Herstellung derartiger fester, unlösbarer Verbindungen sind zusätzliche Montagegeräte erforderlich, was zu einem unerwünscht hohen Fertigungsaufwand beim Zusammenbau des Anschlusssystems und damit der Schutzleiterklemme führt.

Aus der DE 196 17 114 A1 ist ein Erdungsmodul bekannt, bei welchem eine federnde Kontaktklammer die Tragschiene vollständig übergreift und an beiden Tragschienenrändern verrastet ist. Auf die Kontaktklammer ist ein aus mehreren Kontaktfahnen bestehender Kontaktfuß aufgesetzt. Dieser Kontaktfuß kontaktiert an Anschlusskontakten angeformte Kontaktzungen.

Die vorbeschriebenen Einzelkomponenten des Erdungsmoduls sind von einem Gehäuse umschlossen, welches die einzelnen Komponenten in ihrer Relativlage zueinander hält.

Aus der DE 196 42 086 A1 ist schließlich ein Montage- und Kontaktträger zur Montage auf Tragschlenen bekannt. Auch dort ist wiederum eine die Tragschiene vollständig übergreifende Kontaktklammer vorgesehen, welche die Tragschiene an beiden Tragschienenrändern übergreift. Zur Lagerung der Stromschiene an der Kontaktschiene sind zwei maulförmige Befestigungszungen an der Kontaktklammer vorgesehen, in welche die Stromschiene eingeschoben werden kann.

Der Erfindung liegt die Aufgabe zugrunde, ein Anschlusssystem der eingangs genannten Art fertigungstechnisch zu vereinfachen und den Halt an der Tragschiene zu verbessern.

Diese Aufgabe wird erfindungsgemäß gelöst durch die Merkmale des Anspruchs 1. Dazu ist die Verbindung zwischen dem Kontaktfuß und der Stromschiene des Anschlusssystems als federelastische Klemmverbindung ausgeführt. Unter federelastischer Klemmverbindung wird hierbei auch eine Schnappverbindung verstanden, wobei diese aufgrund deren Federwirkung nicht nur eine sichere mechanische Halterung oder Fixierung, sondern vielmehr auch eine zuverlässige elektrische Kontaktierung zwischen dem Kontaktfuß und der Stromschiene gewährleistet. Die Klemmverbindung ist zweckmäßigerweise lösbar.

Die Erfindung geht dabei von der Überlegung aus, dass eine fertigungstechnische Vereinfachung eines solchen Armchlusssystems erreicht werden kann, wenn dessen Einzelteile lediglich durch Zusammenstecken miteinander verbunden werden. Um hierbei nicht nur einen mechanischen Halt, sondern auch eine zuverlässige elektrische Kontaktierung sicherzustellen, sollten zum Beispiel infolge von Fertigungstoleranzen auftretende Verbindungslücken in der Verbindung der Stromschiene und des Kontaktfußes vermieden oder zumindest ausgeglichen werden.

Ein solcher Ausgleich wiederum kann in einfacher sowie zuverlässiger Art und Weise erreicht werden, wenn zumindest eines der beteiligten Einzelteile In der Verbindung unter einer gewissen mechanischen Vorspannung steht.

So ermöglicht die federelastische Klemmverbindung einerseits ein einfaches Zusammensetzen des Befestigungsfußes und der Stromschiene ohne zusätzliche Montagegeräte sowie andererseits eine zuverlässige Kontaktierung des Kontaktfußes an der Stromschiene und somit eine dauerhafte elektrische Verbindung.

In einer zweckmäßigen Ausgestaltung des Anschlusssystems sind zwei Kontaktschenkel vorgesehen, von denen zumindest einer federelastisch ist. Dabei ist sowohl der erste Kontaktschenkel als auch der zweite Kontaktschenkel an den Kontaktfuß angeformt.

Der Kontaktfuß besteht aus einem federelastischen Material, wobei die beiden Kontaktschenkel vor Zustandekommen einer Kontaktierung mit der Stromschiene zueinander vorzugsweise V-förmig stehen. Nachdem die Verbindung des die Kontaktschenkel aufweisenden Kontaktfußes mit der Stromschiene durch Zusammendrücken der beiden Kontaktschenkel und anschließendes Einstecken der Freienden der Kontaktschenkel in diese aufnehmende Ausnehmungen oder Öffnungen in der Stromschiene ausgebildet ist, stehen die Kontaktschenkel in der Klemmverbindung unter einer Vorspannung infolge deren auf die Ausnehmungs- bzw. Öffnungswandungen ausgeübten Federkraft. Dabei kann zur Aufnahme der beiden Kontaktschenkel jeweils eine oder aber auch eine beiden Schenkelfreienden gemeinsame Stromschienenöffnung vorgesehen sein.

Das Klemmelement ist an den Kontaktfuß angeformt. Das Klemmelement ist dann einteiliger oder einstückiger Bestandteil des Kontaktfußes, was einen hohen Vorfertigungsgrad ermöglicht. Vorzugsweise ist der Kontaktfuß dann ein metallisches Stanz-Profilteil.

Anstelle der Fixier- oder Aufnahmeöffnung in der Stromschiene zur Sicherstellung einer zuverlässigen Kontaktierung des Kontaktfußes mit der Stromschiene kann diese auch kragenartige Konturen aufweisen, die dann die entsprechenden Anlageflächen für die Schenkelfreienden der Kontaktschenkel bilden. Für eine Schnappverbindung sind vorzugsweise Aussparungen oder Fixieröffnungen in der Stromschiene vorgesehen, die auf der dem Kontaktfuß abgewandten Oberseite der Stromschiene im Bereich des Öffnungsrandes von dann an den Schenkelfreienden der Kontaktschenkel angeformten Schnappelementen übergriffen werden. Auch bei dieser Stromschienen-Kontaktierung mittels Schnappverbindung kann jedem Kontaktschenkel jeweils eine Kontakt- bzw. Schnappöffnung oder eine beiden Schenkeln wiederum gemeinsame Öffnung vorgesehen sein.

Für eine kontaktsichere Fixierung oder Halterung des Kontaktfußes an der Tragschiene ist das Klemmelement zumindest teilweise bogenförmig oder halbkreisförmig ausgebildet. Eine derartige Form ermöglicht in einfacher Art und Weise einen zuverlässigen Hintergriff am Tragschienenrand mit ausreichender Federkraft. Die Bogen- bzw. Halbkreisform bildet dabei am tragschienenseitigen Freiende des Klemmelementes einen Klemmschenkel mit großer Klemmkraft aus.

Das Anschlusssystem ist Bestandteil einer Schutzleiter- oder Erdleiterschutzklemme. Das Anschlusssystem ist in das Isolierstoffgehäuse der Schutzleiterklemme eingelegt und dort positioniert. Klemmenintern ist die Stromschiene mit Anschlussvorrichtungen in Form von Federklemmen oder sogenannten Käfigzufedem zur Klemmkontaktierung von Erd- und Schutzleitern elektrisch leitend verbunden. Zur Klemmkontaktierung wird die Schutzleiterklemme - üblicherweise zusammen mit weiteren Reiheneinbaugeräten, insbesondere für die Phasenleiter eines Drei- oder Vierleiternetzes - auf die Tragschiene aufgeschnappt.

Die mit der Erfindung erzielten Vorteile bestehen insbesondere darin, dass durch eine federelastische Klemmverbindung nach Art einer Steck-, Spann- oder Schnappverbindung zwischen einer Stromschiene und einem Kontaktfuß eines Anschlusssystems mit oder auch ohne separates Klemm- oder Federelement ein einfacher Zusammenbau der Einzelteile des Anschlusssystems ermöglicht ist. Zudem kann bei wenigen Einzelteilen ein besonders hoher Vorfertigungsgrad des Anschlusssystems und damit einer Schutzleiterklemme erzielt werden. Durch die Ausgestaltung der Einzelteile als Steckelemente ist ein modulares Anschlusssystem, insbesondere für Erdleiterschutzklemmen, nach Art eines Baukastenprinzips bereitgestellt, mit dem eine Mehrzahl verschiedener Einzelfälle realisiert werden können.

Nachfolgend werden Ausführungsbeispiele der Erfindung anhand einer Zeichnung näher erläutert. Darin zeigen:
- Fig. 1: in perspektivischer Darstellung eine Ausführung des Anschlusssystems mit an den Kontaktfuß angeformtem Klemmelement,
- Fig. 2: das Anschlusssystem gemäß Fig. 1 in einer Explosivdarstellung, und
- Fig. 3: einen Ausschnitt VI aus Fig. 1 in größerem Maßstab mit einer federelastischen Zweiloch-Klemmverbindung im Bereich der Stromschiene.

Einander entsprechende Teile sind in allen Figuren mit dem gleichen Bezugszeichen versehen.

Bei der in den Figuren 1 bis 3 gezeigten Ausführungsform des Anschlusssystems 1 sind der Kontaktfuß 2' und das Klemmelement 3' ein einstückiges oder einteiliges Formteil. Das Klemmelement 3' ist bei dieser Variante im Bereich der Kontaktnase 10 an den Kontaktfuß 2' angeformt. Dieses einteilige Kontakt-KlemmElement ist ein ausgestanztes Profilteil, vorzugsweise ein metallisches Stanz-Profiltell aus zumindest teilweiser Kupfer-Sonderlegierung. Bei dieser Variante sind sowohl der erste Kontaktschenkel 8' als auch der zweite Kontaktschenkel 12' an den Kontakt 2' angeformt. Die beiden Kontaktschenkel 8' und 12' verlaufen in der in den Figuren 1 und 3 gezeigten Klemmverbindung in etwa parallel, während die Kontaktschenkel 8' und 12' im Ausgangszustand gemäß Fig. 2 zueinander etwa V-förmig stehen. Die am ersten Kontaktschenkel 8' und am zweiten Kontaktschenkel 12' angeformten Fixiernasen 22b und 22c durchgreifen dabei jeweils eine der Fixieröffnungen 20a bzw. 20b in der Stromschiene 4.

Das an den Kontaktfuß 2' angeformte Klemmelement 3' bildet einen bogen- oder U-förmigen Klemmschenkel 15 aus, der freiendseitig eine Anlaufschräge 32' zum Einführen des Tragschienenrandes 6a aufweist. Auf den in der Klemm- oder Schnappverbindung zwischen der Kontaktnase 10 des Kontaktfußes 2' und dem Klemmarm 28' des Klemmelementes 3' liegenden Tragschienenrand 6a übt das Klemmelement 3' in Klemmdruckrichtung 30 einen Klemmdruck aus, so dass ein das Anschlusssystem 1 aufnehmendes Isoliergehäuse einer nicht naher dargestellten Schutzleiterklemme auf oder an der Tragschiene 6 kontaktsicher, jedoch lösbar gehalten ist. Hierfür weist das Klemmelement 3' aufgrund dessen bogenförmiger Ausgestaltung die erforderlichen federelastischen Eigenschaften auf.

In Fig. 2 ist ein Einführspalt 38 zwischen dem Freiende des Klemmarms 28' des Klemmelementes 3' und der Kontaktnase 10 des Kontaktfußes 2' erkennbar, wobei dieser Einführspalt 38 kleiner ist als die Profildicke des Tragschienenrandes 6a. Durch Einführung oder Eindrücken des Tragschienenrandes 6a entlang der Anlaufschräge 32' in den Einführspalt 38 wird dieser unter Vorspannung des Klemmelementes 3' vergrößert oder aufgeweitet. Der Klemmarm 28 übt dabei aufgrund dessen Federelastizität in Klemmdruckrichtung 30 wiederum den erforderlichen Halte- oder Fixierdruck auf den Tragschienenrand 6a aus. Als Widerlager dient hierbei die Kontaktnase 10 des Kontaktfußes 2'.

Fig. 3 zeigt eine Detailansicht der zwischen den beiden Kontaktschenkeln 8', 12' des Kontaktfußes 2' und der Stromschiene 4 gebildeten federelastischen Klemmverbindung. Die Klemm-Kontaktierung erfolgt über die beiden an die Kontaktschenkel 8', 12' angeformten Fixiernasen 22b bzw. 22c. Zum Durchdringen der beiden Fixieröffnungen 20a und 20b werden die beiden in Ruheposition in etwa V-förmig zueinander stehenden Kontaktschenkel 8', 12' mit deren Fixiernasen 22b bzw. 22c aufeinander zu bewegt, wobei die beiden Fixiernasen 22b und 22c in Biegerichtung 40 bzw. 42 gedrückt werden. Durch den Drang der beiden Kontaktschenkel 8' und 12', entgegen deren jeweilige Biegerichtung 40 bzw. 42 auszufedem, erfolgt die federelastische Klemm-Kontaktierung zwischen dem Kontaktfuß 2' und der Stromschiene 4. In der Klemmverbindung stehen die beiden Kontaktschenkel 8' und 12' in etwa parallel zueinander.

Diese federelastische Klemm-Kontaktierung ist ebenfalls lösbar, indem die beiden Kontaktschenkel 8' oder 12' in deren jeweiliger Biegerichtung 40, 42 soweit bewegt werden, bis der Kontakt zwischen den Fixiernasen 22b, 22c und den korrespondierenden Fixieröffnungen 20a bzw. 20b verloren geht. Anschließend können die beiden Kontaktschenkel 8' und 12' aus den entsprechenden Fixieröffnungen 20a bzw. 20b herausgezogen werden, wodurch die Klemmung zwischen dem Kontaktfuß 2' und der Stromschiene 4 aufgehoben ist.

## Patentansprüche

1. Anschlusssystem (1) mit einer Stromschiene (4), mit einer Tragschiene (6) und mit einem Kontaktfuß (2'), an welchem zwei Kontaktschenkel (8',12')angeformt sind, welche als Verbindung zwischen dem Kontaktfuß (2') und der Stromschiene (4) jeweils eine oder eine beiden gemeinsame Öffnung (20a,20b) in der Stromschiene (4) durchgreifen und eine federelastische Klemmverbindung mit der Stromschiene (4) ausbilden und mit einem einstückig am Kontaktfuß (2') angeformten Klemmelement (3'), welches einen bogen- oder U-förmigen Klemmschenkel (15) derart ausbildet, dass der Tragschienenrand (6a) der Tragschiene (6) zwischen einer Kontaktnase (10) des Kontaktfußes (2') und einem sich an den Klemmschenkel (15) anschließenden Klemmarm (28') geklemmt einliegt.

2. Anschlusssystem nach Anspruch 1,
**dadurch gekennzeichnet**
**dass** zumindest einer der Kontaktschenkel (8',12',12) in der Verbindung mit der Stromschiene (4) federelastisch vorgespannt ist.

3. Anschlusssystem nach Anspruch 2,
**dadurch gekennzeichnet,**
**dass** die beiden Kontaktschenkel (8',12') zueinander V-förmig angeordnet sind.

4. Schutzleiterhlemme mit einem Anschlusssystem (1) nach einem der Ansprüche 1 bis 3.

## Claims

1. Fitting system (1) having a bus bar (4), a support rail (6) and a contact foot (2'), on which two contact brackets (8', 12') are mounted, which each affix a notch or a notch mutual to both (20a, 20b) on the bus bar (4) as a connection between the contact foot (2') and the bus bar (4) and form a spring-biased clamping connection with the bus bar (4), and having a clamping element (3') mounted integrally on the contact foot (2'), which forms a curved or U-shaped clamping bracket (15) in such a way that the support rail edge (6a) of the support rail (6) is enclosed fixedly between a contact nose (10) of the contact foot (2') and a clamping arm (28') fitted to the clamping bracket (15).

2. Fitting system according to Claim 1, **characterised in that** at least one of the contact brackets (8', 12', 12) is prestressed with spring bias in the connection with the bus bar (4).

3. Fitting system according to Claim 2, **characterised in that** both contact brackets (8', 12') are arranged together in a V-shape.

4. Earthed conductor clamp with a fitting system (1) according to one of Claims 1 to 3.

## Revendications

1. Système de raccordement de connexion (1) comprenant une barre de distribution de courant (4), comprenant un rail porteur (6) et comprenant un pied de contact (2') sur lequel sont formées deux branches de contact (8', 12') qui, en guise de liaison entre le pied de contact (2') et la barre de distribution de courant (4), traversent respectivement une ouverture (20a, 20b) ou une ouverture commune aux deux dans la barre de distribution de courant (4), et réalisent une liaison par coincement à déformation élastique avec la barre de distribution de courant (4), le système comprenant en outre un élément de serrage (3') qui est réalisé d'un seul tenant avec le pied de contact (2') et forme une branche de serrage (15) en forme d'arc ou en forme de U, de façon telle, que le bord (6a) du rail porteur (6) soit enserré entre un talon de contact (10) du pied de contact (2') et un bras de serrage (28') se raccordant à la branche de serrage (15).

2. Système de raccordement de connexion selon la revendication 1, **caractérisé en ce que** l'une au moins des branches de contact (8', 12', 12) est précontrainte par déformation élastique dans la liaison avec la barre de distribution de courant (4).

3. Système de raccordement de connexion selon la revendication 2, **caractérisé en ce que** les deux branches de contact (8', 12') sont agencées l'une par rapport à l'autre selon une configuration en forme de V.

4. Borne de connexion de conducteur de protection comprenant un système de raccordement de connexion (1) selon l'une des revendications 1 à 3.
